# FASCICULE DE BREVET EUROPEEN

(11) **EP 0 020 979 B1**
(45) Date de publication et mention de la délivrance du brevet: **12.09.1984**
(21) Numéro de dépôt: 80102573.5
(22) Date de dépôt: 09.05.1980
(51) Int. Cl.: B41J 29/38, B41J 35/28, B41J 1/30

(54) **Procédé et dispositif d'accouplement et de désaccouplement d'un moteur et d'un élément d'impression**
Verfahren und Vorrichtung zum Kuppeln und Trennen eines Motors und eines Druckelementes
Method and device for engagement and disengagement of a motor and a print-member

(30) Priorité: 29.06.1979 US 53648
(43) Date de publication de la demande: 07.01.1981
(73) Titulaire: International Business Machines Corporation, Armonk, N.Y. 10504 (US)
(72) Inventeur: Habich, Adolph, Broaddus, Austin TX 78759 (US); Hunt, Ronald Eugene, Austin TX 78759 (US)
(74) Mandataire: Gallois, Gérard

## Description

### Domaine technique

La présente invention concerne d'une manière générale les changements des éléments d'impression dans les imprimantes du type à élément d'impression unique et plus particulièrement, la réinstallation d'une cartouche de ruban et l'accouplement et le désaccouplement d'un élément d'impression et du moteur de sélection afin de faciliter le changement de l'élément d'impression.

### Etat de la technique antérieure

De nombreuses imprimantes à élément d'impression unique sont actuellement disponibles dans le commerce. Les plus courantes sont les machines dites à "boule d'impression" et les machines à roue d'impression en forme de marguerite. Les systèmes d'impression IBM série 72 et à cartes magnétiques utilisent des imprimantes qui comportent dans les deux systèmes, un chariot portant un élément d'impression pouvant être basculé et entraîné en rotation pour l'impression. La différence fondamentale entre les chariots des deux systèmes indiqués ci-dessus est que dans le premier cas, l'échappement est commandé par crémaillère et cliquet alors que dans le second cas, il est commandé par cliquet et vis sans fin.

L'élément d'impression utilisé dans ces deux imprimantes est suffisamment éloigné du ruban lorsque le système est stoppé pour que l'on puisse changer l'élément d'impression sans grande difficulté et sans endommager le ruban. La taille de l'élément d'impression par rapport au dispositif de déverrouillage disposé sur le haut de celui-ci, fait aussi qu'il n'est pas nécessaire de déplacer ou de retirer le ruban pour changer l'élément d'impression.

Une imprimante à roue d'impression en forme de marguerite utilisée couramment est celle utilisée dans le système d'impression IBM 6240 à cartes magnétiques. L'imprimante de ce système présente un chariot portant un moteur de sélection et une cartouche de ruban. Le moteur de sélection comporte un moyeu sur lequel est montée la roue d'impression en forme de marguerite que est entraînée en rotation pendant l'impression pour la sélection des caractères et dont la périphérie est pratiquement adjacente au ruban dans des conditions normales.

Dans ce type d'imprimante, la cartouche de ruban et le ruban sont souvent disposés dans des positions gênantes lorsque l'élément d'impression doit être changé. Dans ce cas, la cartouche et le ruban doivent être retirés du chariot pour pouvoir changer l'élément d'impression sans difficulté. Une fois que le ruban a été retiré, le moteur doit être basculé ou pivoté vers le haut pour changer l'élément d'impression.

On connait dans l'art antérieur d'autres types d'imprimantes à roue d'impression qui présentent un chariot portant un élément d'impression en forme de marguerite contenue dans une cartouche, une cartouche de ruban et un moteur de sélection.

A titre d'exemple, on connaît du document "IBM Technical Disclosure Bulletin" Vol. 22, No. 1, Juin 1979, pages 1-3 "Impact Printer with Cassette Daisy Wheel Type Font" par A. M. Roberti et J. M. Yarlott, un dispositif d'accouplement et de désaccouplement du moyeu d'entraînement du moteur de sélection et d'une roue d'impression en forme de marguerite dans une imprimante, des moyens de support de la cartouche de ruban maintenant celle-ci, permettant au ruban contenu dans la cartouche d'être, par rapport à l'élément d'impression, en position d'impression, des moyens de support du moteur de sélection pour le déplacer en translation vers et depuis l'élément d'impression pour provoquer l'accouplement et le désaccouplement du moyeu de l'élément d'impression et un moyen d'actionnement afin de provoquer le mouvement du moyeu vers et depuis l'élément d'impression.

Aucun de ces ensembles de l'art antérieur cités ci-dessus n'utilise un dispositif permettant le pivotement d'une cartouche de ruban dans une position non gênante, provoquant en même temps le dégagement du moteur de sélection de l'élément d'impression pour permettre le changement de ce dernier.

### Exposé de l'invention

La présente demande a pour objet un dispositif conforme à la revendication 1 et un procédé conforme à la revendication 9.

On va maintenant décrire ce procédé et ce dispositif facilitant le changement de l'élément d'impression dans une imprimante avec une manipulation minimale des divers éléments concernés. Une imprimante à roue d'impression en forme de marguerite comporte un moteur de sélection mobile vers et depuis un élément d'impression, une cartouche de ruban pivotante, une came et un câble raccordant le moteur de sélection à la cartouche de ruban. Elle présente également des rails d'échappement parallèles à la platine le long desquels un chariot d'imprimante, portant un moteur et un chariot porte-cartouches, peut être positionné par une vis sans fin. Le chariot d'imprimante comporte des rails excentriques réglables qui sont disposés au-dessus des rails d'échappement et perpendiculairement à ces derniers. Le moteur et le chariot porte-cartouches sont montés indépendamment sur les rails excentriques, rappelés par ressort vers la platine et mobiles le long des rails excentriques vers et depuis la platine. Le chariot porte-cartouches porte à la fois la cartouche de ruban et la cartouche d'élément d'impression. L'élément d'impression est contenu dans une cartouche d'où elle peut être retirée par dessous.

La cartouche d'élément d'impression est disposée dans un logement à l'avant du chariot porte-cartouches. Le logement est disposé verticalement, perpendiculairement à un plan passant par les rails d'échappement, et adjacent à la platine. La cartouche de ruban est montée pivotante sur la partie supérieure arrière du chariot porte-cartouches et disposée horizontalement au-dessus du moteur pendant l'impression. Le câble raccordant le moteur et la cartouche du ruban passe autour d'une languette à l'arrière du chariot porte porte-cartouches et d'une came à la partie inférieure de la cartouche de ruban. Lors du pivotement de la cartouche du ruban en position verticale, le câble et la came provoquent l'éloignement du moteur de la platine. Lors du pivotement de la cartouche de ruban dans une position horizontale sur le moteur, ce dernier peut être entraîné vers la platine par son ressor de rappel.

D'autres caractéristiques et avantages de la présente invention ressortiront mieux de l'exposé qui suit, fait en référence aux dessins annexés à ce texte, qui représentent un mode de réalisation préféré de celle-ci.

### Brève description des figures

La figure 1 est une vue en perspective du dispositif de la présente invention.

La figure 2 est une vue de côté du dispositif de la Figure 1.

### Description d'un mode de réalisation de l'invention

On se reportera tout d'abord à la Figure 1 pour une description détaillée de la présente invention. La Figure 1 représente un chariot d'imprimante 1 devant porter un moteur de sélection et un chariot porte-cartouches. Le chariot 1 est monté sur les rails d'échappement 2 et 3 et mobile le long de la platine 5 par l'intermédiaire de la vis sans fin 4. Le chariot 1 présente des canux de montage 25 et 26 qui reçoivent les rails d'échappement 2 et 3. Les rails d'échappement 2 et 3, la vis sans fin 4 et la platine 5 sont disposés parallèlement les uns aux autres.

Un rail excentrique 6 est monté sur le chariot 1 est constitue une partie solidaire de celui-ci. Un autre rail excentrique (non représenté) est disposé sur le côté opposé du chariot 1, Les rails excentriques ont pour fonction de porter un moteur de sélection 7 et un chariot 10 sur lequel sont montées une cartouche du ruban et une cartouche d'élément d'impression. Les rails excentriques sont parallèles, disposés au-dessus des rails d'échappement 2 et 3 et perpendiculairement à ceux-ci. Le moteur 7 et le chariot 10 sont mobiles le long des rails excentriques vers et depuis la platine 5.

L'avant du chariot 10 présente un logement vertical 11 d'élément d'impression devant recevoir la cartouche d'élément d'impression 8. Le logement 11 est perpendiculaire à un plan passant par les rails 2 et 3. La cartouche 8 comporte un écran presse-papier solidaire 9. L'arbre 12 du moteur de sélection 7 comporte un moyeu d'entraînement 13 qui sollicite une roue d'impression en forme de marquerite lorsqu'il est engagé dans la cartouche 8 pendant l'impression. Le moyeu d'entraînement 13 est mobile au travers d'une découpe 14 ménagée dans la paroi arrière 15 du logement 11 lors de la translation du moteur 7.

Des supports 16 et 17 présentant des découpes 18 et 19 sont prévus sur le côté supérieur arrière du chariot 10. Les découpes 18 et 19 reçoivent une tige 49 (Figure 2) qui porte un mécanisme de cartouche de ruban 20. Les fonctions des découpes 18 et 19 et de la tige 49 seront décrites ultérieurement. Le dispositif à cartouche de ruban 20 est constitué par le boîtier lui-même 27 de bobine de ruban et par une plaque 28 portant ledit boîtier 27.

Le moteur 7 et le chariot 10 sont rappelés vers la platine 5 et vers le bas par les ressorts de moteur 29 et 30 et par les ressorts de chariot 31 et 32.

Les rails excentriques 6 présentent une extrémité avant 33 de diamètre relativement réduit. L'extrémité arrière 47 (Figure 2) du rail 6 est également de diamètre réduit. Les extrémités 33 et 47 ont un axe de rotation commun qui est décalé par rapport à l'axe de rotation du reste du rail 6.

L'extrémité 33 est disposée dans une gorge en "V" 34 du chariot 1. Une gorge en "V" 35 similaire est disposée dans le côté opposé du chariot 1 et reçoit l'extrémité d'un autre rail excentrique.

Le chariot 10 présente plusieurs supports de montage tel que les supports 36 et 37. Le support de montage 36 présente un évidement à surface supérieure 38 et à surfaces angulaires 39 et 40. Les surfaces 39 et 40 sont séparées par un intervalle tel qu'elles sont toujours en contact avec le rail excentrique 6. Le support de montage 34 présente également un évidement à surface supérieure 41 et à surfaces angulaires 42 et 43. L'intervalle séparant les surfaces angulaires 42 et 43 du support 37 est plus important quie celui séparant les surfaces angulaires 39 et 40 du support 36. Ceci permet la rotation des rails excentriques qui restent en contact avec les surfaces angulaires 39 et 40 et la surface supérieure 41. En outre, le chariot 10 présente des supports de montage similaire aux supports 36 et 37 sous son côté arrière 21. Le moteur 7 comporte un boîtier avant 44 présentant des supports de montage à évidements similaires à ceux des supports de montage 36 et 37. Le moteur 7 comporte également un boîtier arrière 45 similaire au boîtier 44.

Lors de la rotation des rails excentriques, le moteur 7 et le chariot 10 sont orientés par rapport à la platine 5. L'orientation peut être déterminée par l'inclinaison sur le côté du chariot 10 suivant différents angles de rotation des rails excentriques. L'orientation peut également être verticale suivant les mêmes angles de rotation des rails excentriques.

On se reportera maintenant à la fois aux Figures 1 et 2. Le côté arrière 21 du chariot 10 comporte une languette 22. Un taraudage 24 est ménagé sous la languette 22 du chariot et est aligné avec le trou 23 percé dans le chariot

1. La vis 46 traversant librement le trou 23 du chariot 1 est vissée dans le taraudage 24 du chariot 10 et assure le positionnement du chariot sur les rails excentriques par rapport au chariot 1.

Des éléments cylindriques ou détentes sont disposés dans les évidements 18 et 19 des supports 16 et 17, tel que la détente 48 dans l'évidement 18. La détente 48 reçoit la tige 49 autoure de laquelle pivote le mécanisme de cartouche de ruban 20. La cartouche 20 peut pivoter entre une position horizontale représentée en traits pleins et une position verticale 69 représentée en tirets. La cartouche 20 comporte un certain nombre de moyeux de guidage et d'entraînement tels que les moyeux 67 et 68.

Une vis d'ancrage 50 est vissée dans le côté arrière 51 du moteur 7 et comporte un crochet de câble 52 à son extrémité gauche. Le crochet 52 reçoit un embout de retenue 53 solidaire du câble 54. Le cable 54 est disposé autoure de la languette 22, traverse la découpe 55 ménagée dans le chariot 10 et est raccordé à la partie protubérante 56 du fond du mécanisme de cartouche de ruban 20. Une came 66 est en contact avec le câble 54 et est fixée à l'extrémité inférieure gauche du mécanisme de cartouche 20. La came 66 et la cartouche 20 pivotent autour de la tige 49. La languette 22 maintient le câble 54 tendu et dégagé de la came 66 lorsque la cartouche 20 est en position horizontale. Lorsque celle-ci est pivotée en position verticale, le câble 54 est partiellement enroulé autoure de la came 66.

Lorsque la cartouche 20 est en position horizontale, le ruban contenu dans celle-ci est disposé derrière l'écran presse-papier 9 et en position d'impression. Disposés ainsi, le ruban et la cartouche 20 sont dans une position gênante pour un changement de l'élément d'impression, pour l'entretien de l'imprimante, etc...

Lorsque l'on désire pivoter la cartouche 20 de sa position horizontale à sa position verticale afin de retirer la cartouche d'élément d'impression 8 du logement 11 et/ou d'installer une autre cartouche dans ledit logement 11, on actionne un verrou 100 qui peut être une lame flexible en "L" fixée au boîtier du moteur 7. Un support de montage de marteau de frappe 59 est prévu à la droite du verrou 100 et est raccordé au boîtier avant 63 du moteur 7.

Comme indiqué ci-dessus, lors du pivotement de la cartouche 20 de sa position horizontale à sa position verticale, le câble 54 s'enroule autour de la came 66 qui provoque le déplacement horizontal vers la gauche du moteur 7 à la position 70 représenté en tirets. Ce déplacement du moteur 7 provoque le déplacement vers la gauche du moyeu d'entraînement 13 fixé à l'arbre du moteur de sélection 12, à la position 71 représentée en tirets. La vis d'ancrage 50 est réglable dans le côté arrière 51 pour ajuster la position du moteur 7, lorsque celui-ci est en position d'impression, par rapport à la platine. Lors du déplacement du moyeu 13 vers la gauche, le moyeu 13 se dégage de la roue d'impression en forme de marguerite (non représentée) logée dans la cartouche 8. Le moyeu d'entraînement 13 est fixé à l'extrémité 62 de l'arbre 12 et comporte un prolongement 60 qui présente un doigt d'entraînement décalé 61. Il est souhaitable de maintenir le moyeu d'entraînement 13 en position de repos pendant son déplacement et celui du moteur lors du pivotement de la cartouche 20 et l'élément d'arrêt 58 est prévu dans ce but.

Le bâti moteur avant 44 est porté par le boitier moteur avant 63. Le téton de positionnement 57 maintient connecté au support de montage avant du moteur 44 la cartouche 8 en position dans son logement 11 et est logé dans un ouverture 65 de la cartouche 8. A la suite d'un retrait de la cartouche 8 et/ou de l'introduction d'une autre cartouche d'élément d'impression dans le logment 11, la cartouche 20 est basculée en avant pour la ramener dans sa position horizontale. Ceci permet le passage du moteur 7 de sa position 70 représentée en tirets à sa position représentée en traits pleins. Le mouvement du moteur 7 est assuré par les ressorts 29 et 30. Lors du mouvement du moteur 7 vers la droite, le téton 57 est introduit dans l'ouverture 65 pour positionner la cartouche 8 et la bloquer dans cette position.

Bien que l'on ait décrit dans ce qui précède et représenté sur les dessins les caractéristiques essentielles de l'invention appliquées à un mode de réalisation préféré de celle-ci, il est évident que l'homme de l'art peut y apporter toutes modifications en substituant des moyens par des moyens équivalents dans le cadre de la protection telle que définie par les revendications.

## Revendications

1. Dispositif d'accouplement et de désaccouplement du moyeu d'entraînement (13) du moteur de sélection (7) et de l'élément d'impression dans une imprimante a élément d'impression en forme de marguerite, comportant une cartouche de ruban (20), pendant le changement d'un élément d'impression ou l'entretien de l'imprimante, comprenant:
des moyens de support (6) du moteur de sélection (7) pour le déplacer en translation vers et depuis ledit élément d'impression pour provoquer l'accouplement et le désaccouplement du moyeu de l'élément d'impression, et des moyens de support de la cartouche de ruban (28, 49), caractérisé en ce que:
les moyens de support (16, 17, 18, 19, 49) de la cartouche (20) de ruban permettent son pivotement entre deux positions qui permettent au ruban contenu dans la cartouche (20) d'être soit dégagé de la position d'impression par rapport à l'élément d'impression soit d'être en position d'impression par rapport à celui-ci, et en ce qu'il comprend en outre:
un moyen de raccordement (54) du moteur de sélection (7) et de la cartouche (20) de ruban afin de provoquer le mouvement du moyeu (13) vers et depuis l'élément d'impression lors du pivotement de la cartouche (20) de ruban pour placer le ruban en position d'impression et le dégager de la position d'impression par rapport à l'élément d'impression.

2. Dispositif selon la revendication 1, caractérisé en ce qu'il comprend des moyens de verrouillage (100) de la cartouche (20) de ruban dans une position permettant au ruban d'être en position d'impression par rapport à l'élément d'impression.

3. Dispositif selon la revendication 1 ou 2, caractérisé en ce qu'il comprend une partie protubérante (22) associée aux moyens de support de cartouche de ruban, sur laquelle passe le moyen de raccordement.

4. Dispositif selon la revendication 3 caractérisé en ce que la partie protubérante (22) est sous forme d'une languette.

5. Dispositif selon l'une des revendications 1 à 4 caractérisé en ce qu'il comprend, associée au moyens de support de cartouche (20) de ruban une découpe (55) permettant le passage du moyen de raccordement (54).

6. Dispositif selon l'une des revendications 1 à 5, caractérisé en ce qu'il comprend, associé à la cartouche de ruban, un moyen de guidage (66) pour le moyen de raccordement (54) pour provoquer le désaccouplement du moyeu (13) et de l'élément d'impression lorsque la cartouche (20) de ruban pivote dans la position dans laquelle le ruban est dégagé de la position d'impression par rapport audit élément d'impression.

7. Dispositif selon l'une des revendications 1 à 6, caractérisé en ce qu'il comprend un moyen (50) associé au moyen de raccordement (54) pour ajuster l'étendue de la translation du moteur de sélection lors du pivotement de la cartouche (20) de ruban et sa position par rapport à la platine (5) de l'imprimante.

8. Dispositif selon l'une des revendications 1 à 7 caractérisé en ce que le moyen de raccordement (54) est un câble raccordant la cartouche (20) de ruban et le moteur (7) de sélection.

9. Procédé d'accouplement et de désaccouplement d'un moyeu d'entraînement (13) de moteur de sélection (7) par rapport à un élément d'impression en forme de marguerite à l'aide du dispositif selon l'une des revendications 1 à 8, caractérisé en ce qu'il consiste à raccorder la cartouche de ruban au moteur de sélection (7) mobile solidaire du moyeu d'entraînement (13), et à faire pivoter là cartouche (20) de ruban d'une première à une deuxième position pour provoquer l'accouplement du moyeu d'entraînement (13) et de l'élément d'impression.

10. Procédé selon la revendication 9, caractérisé en ce qu'il consiste en outre à faire pivoter la cartouche (20) de ruban de cette deuxième position à cette première position afin de provoquer le désaccouplement du moyeu d'entraînement (13) de l'élément d'impression.

## Patentansprüche

1. Vorrichtung zum Kuppeln und Trennen der Abtriebsnabe (13) fuer den Auswahlmotor (7) des Druckelements in einem Drucker mit einem scheibenfoermigen Druckelement, welche Vorrichtung eine Farbbandkassette (20) waehrend des Austausches eines Druckelements oder waehrend der Wartung des Druckers und auch folgendes aufweist:
-Traegermittel (6) fuer den Auswahlmotor (7), die zur Bewegung des Auswahlmotors nach und ab dem Druckelement dienen, so dass es die Kupplung und die Trennung der Nabe hinsichtlich des Druckelements veranlasst, und Traegermittel fuer die Farbbandkassette (28, 49), dadurch gekennzeichnet, dass die Traegermittel (16, 17, 18, 19, 49) fuer die Farbbandkassette (20) die Verschwenkung der letzteren zwischen zwei Stellungen gestattet, so dass das in der Kassette (20) beinhaltene Farbband entweder aus dem Bereich der Abdruckstelle hinsichtlich des Druckelements entfernt oder in den Bereich der Abdruckstelle gebracht wird, und dass die Vorrichtung weiterhin folgendes aufweist:
-eine Anschlussmittel (54) des Auswahlmotors (7) an der Farbbandkassette (20), so dass es die Bewegung der Antriebsnabe (13) nach und ab dem Druckelement bei Verschwenkung der Farbbandkassette (20) veranlasst, wenn das Farbband in den Bereich der Abdruckstelle gebracht oder aus dem Bereich der Abdruckstelle hinsichtlich des Druckelements entfernt ist.

2. Vorrichtung nach Anspruch 1, dadurch gekennzeichnet, dass sie Mittel (100) zur Verriegelung der Farbbandkassette (20) in einer Stellung aufweist, wo das Farbband sich in einer Abdruckstelle hinsichtlich des Druckelements befindet.

3. Vorrichtung nach Anspruch 1 oder 2, dadurch gekennzeichnet, dass sie einen vorspringenden mit den Traegermitteln fuer die Farbbandkassette verbundenen Teil (22) aufweist, auf den das Anschlussmittel gefuehrt sit.

4. Vorrichtung nach Anspruch 3, dadurch gekennzeichnet, dass der vorspringender Teil (22) die Form eines Federkeils hat.

5. Vorrichtung nach Anspruch 1 bis 4, dadurch gekennzeichnet, dass sie einen mit den Traegermitteln fuer die Farbbandkassette (20) verbundenen Ausschnitt (55) aufweist, der den Durchgang des Anschlussmittels (54) gestattet.

6. Vorrichtung nach einem der Ansprueche 1 bis 5, dadurch gekennzeichnet, dass sie ein mit der Farbbandkassette verbundenes Fuehrungsmittel (66) fuer das Ansschlussmittel (54) aufweist, um die Trennung der Antriebsnabe (13) von dem Druckelement zu veranlassen, wenn die Farbbandkassette (20) in die Stellung verschwenkt, wo das Farbband aus dem Bereich der Abdruckstelle hinsichtlich des Druckelements entfernt ist.

7. Vorrichtung nach einem der Ansprueche 1 bis 6, dadurch gekennzeichnet, dass sie ein mit dem Anschlussmittel (54) verbundenes Mittel (50) aufweist, um das Bewegungsausmass des Auswahlmotors bei der Verschwenkung der Farbbandkassette (20) anzupassen und seine Stellung hinsichtlich der Walze (5) des Druckers einzustellen.

8. Vorrichtung nach einem der Ansprueche 1 bis 7, dadurch gekennzeichnet, dass das Anschlussmittel (54) ein Kabel ist, das zum Anschluss der Farbbandkassette (20) an dem Auswahlmotor (7) dient.

9. Verfahren zum Kuppeln und Trennen der Antriebsnabe (13) des Auswahlmotors (7) hinsichtlich eines scheibenfoermigen Druckelements mittels der in einem der Ansprueche 1 bis 8 beschriebenen Vorrichtung, dadurch gekennzeichnet, dass es darin besteht, die Farbbandkassette an dem bewegbaren und mit der Antriebsnabe (13) festverbundenen Auswahlmotor (7) anzuschliessen, und die Verschwenkung der Farbbandkassette (20) von einer ersten Stellung in einer zweiten Stellung zu ermoeglichen, so dass es die Kupplung der Antriebsnabe 813) mit dem Druckelement veranlasst.

10. Verfahren nach Anspruch 9, dadurch gekennzeichnet, dass es ausserdem darin besteht, die Farbbandkassette (20) von der zweiten Stellung in der ersten Stellung verschwenken zu lassen, so dass es die Trennung der Antriebsnabe (13) von dem Druckelement veranlasst.

## Claims

1. Apparatus for engaging and disengaging a selection motor (7) drive hub (13) and the print element in a daisy wheel printer, comprising a ribbon cartridge (20) during a print element change operation or printer maintenance, comprising:
means (6) for supporting selection motor (7) for translation towards and away from said print element for causing engagement and disengagement of the hub and the print element, and means for supporting the ribbon cartridge (28, 49), characterized in that:
ribbon cartridge (20) support means (16, 17, 18, 19, 49) allow said cartridge to pivot between two positions allowing the ribbon contained in cartridge (20) to be either disengaged from the print position with respect to the print element or engaged into the print position with respect thereto, and in that it further comprises:
means (54) for connecting selection motor (7) and ribbon cartridge (20) for causing hub (13) to be translated towards and away from the print element upon a pivoting of ribbon cartridge (20) for setting the ribbon in printing position with respect to the print element and for disengaging it therefrom.

2. Apparatus according to claim 1, characterized in that it includes means (100) for latching ribbon cartridge (20) in a position allowing the ribbon to be set into print position with respect to the print element.

3. Apparatus according to claim 1 or 2, characterized in that it includes a projection (22) associated with the ribbon cartridge support means, on which the connecting means extends.

4. Apparatus according to claim 3, characterized in that projection (22) is shaped as a lug.

5. Apparatus according to anyone of claims 1 to 4 characterized in that it includes, associated with ribbon cartridge (20) support means, a cut out (55) through which connecting means (54) may pass.

6. Apparatus according to anyone of claims 1 to 5, characterized in that it includes, associated with the ribbon cartridge, cam means (66) for guiding connecting means (54) for causing disengagement of hub (13) and the print element when ribbon cartridge (20) is pivoted into the position in which the ribbon is disengaged from the print position with respect to said print element.

7. Apparatus according to anyone of claims 1 to 6, characterized in that it includes a means (50) associated with connecting means (54) for adjusting the extent of translation of the selection motor upon a pivoting of ribbon cartridge (20) and its position with respect to printer platen (5).

8. Apparatus according to anyone of claims 1 to 7 characterized in that connecting means (54) is a cable connecting ribbon cartridge (20) and selection motor (7).

9. A method of engaging and disengaging drive hub (13) of selection motor (7) with respect to a print element of the daisy wheel type by using an apparatus according to anyone of claims 1 to 8, characterized in that it consists in connecting the ribbon cartridge to selection motor (7) integral with drive hub (13) and in pivoting ribbon cartridge (20) from a first to a second position for causing drive hub (13) to engage the print element.

10. A method according to claim 9, characterized in that it further consists in pivoting ribbon cartridge (20) from said second position to said first position for causing drive hub (13) to disengage from the print element.
